# FASCICULE DE BREVET EUROPEEN

(11) **EP 1 138 601 B1**
(45) Date de publication et mention de la délivrance du brevet: **28.07.2004**
(21) Numéro de dépôt: 01470009.0
(22) Date de dépôt: 26.03.2001
(51) Int. Cl.: B65B 43/14, B65D 33/00, A47F 9/04

(54) **DISTRIBUTEUR POUR DES SACS A BRETELLES**
AUSGABEVORRICHTUNG FÜR TRAGEGRIFF-BEUTEL
DISPENSER FOR BAGS WITH CARRYING HANDLES

(30) Priorité: 27.03.2000 FR 0003825
(43) Date de publication de la demande: 04.10.2001
(73) Titulaire: ALPLAST S.A., 68160 Sainte Marie Aux Mines (FR)
(72) Inventeur: Poux, Laurent, 68160 Sainte Marie aux Mines (FR); Sucker, Louis, 68590 Rorschwihr (FR); Torchet, Clément, 68660 Liepvre (FR)
(74) Mandataire: Poupon, Michel

(56) Documents cités:
- EP-A- 0 396 218
- BE-A- 1 007 073
- FR-A- 2 599 725
- FR-A- 2 760 615
- US-A- 5 213 145
- US-A- 5 464 098
- US-A- 5 695 064

## Description

La présente invention consiste en un ensemble (sacs et distributeur de sacs) utilisé en sortie des caisses de grandes surfaces et permettant une présentation ouverte desdits sacs en vue de leur chargement.

De tels ensembles de sortie de caisse sont dits « ensachage caissière » et sont caractérisés par l'utilisation de sacs montés sur deux axes par un orifice prévu à cet effet dans chaque bretelle, reliés ensembles par une patte de liassage ainsi que par un ou deux points de colle intermédiaires entre chaque sac, permettant l'ouverture automatisée de celui-ci lorsque le sac précédent est évacué.

Après chargement d'un premier sac, celui-ci est entraîné par un tapis inférieur motorisé, le ou les points de colle intermédiaires assurant l'ouverture d'un nouveau sac prêt au chargement.

Le dispositif actuel n'est pas suffisamment fiable car il est très sensible aux variations des points de colle, variations inhérentes à la colle, elle-même sensible à la température, à l'hygrométrie et au temps de stockage.

Il arrive trop fréquemment des départs en chapelet, en accordéon ou un manque d'ouverture.

Ce mauvais fonctionnement provient également de l'allègement du poids chargé par sac qui avait été initialement prévu à 1,5 Kg et qui est aujourd'hui inférieur à 1 Kg.

L'art antérieur cite un document (D₁) EP 0 396 218 dont la figure 8 montre un élément d'arrêt maintenant la patte de liassage des sacs mais celui-ci gêne la rupture des points d'attache qu'elle recouvre partiellement et nécessite de déchirer le sac pour l'extraire du picot central.

L'invention remédie à ces inconvénients en proposant un distributeur pour des sacs à bretelles de préhension, comportant chacune une perforation, sacs reliés ensembles par une patte de liassage comportant elle-même un orifice central, ainsi que par un ou plusieurs points d'attache, distributeur comportant un support formé d'une plaque-support verticale avec deux broches sur lesquelles on suspend des sacs par leurs perforations, caractérisé en ce que le distributeur comporte, en combinaison avec le support, une plaque d'arrêt de largeur inférieure à l'écartement des points d'attache (6) du sac et présentant un pli supérieur (11) à 90° environ vers l'arrière, pour la maintenir, parallèlement à la plaque verticale (19) du distributeur.

Préférentiellement le support comporte en plus des broches et sur la plaque support verticale un axe-support central coopérant avec les orifices des pattes de liassage.

Préférentiellement le support comporte en outre une butée centrale située au-dessus de l'axe-support.

La plaque d'arrêt comporte essentiellement un pli supérieur d'écartement par rapport à la plaque verticale du distributeur et un pli inférieur légèrement incliné vers l'avant pour le dégagement des sacs.

Selon l'invention les sacs pour ce nouveau distributeur ont une patte de liassage dont la prédécoupe est concave et tournée vers le fond du sac, et des points d'attache de taille diminuée.

L'invention porte également sur un dispositif de distribution dit « ensachage-caissière » du type comportant un distributeur de sacs permettant d'ouvrir automatiquement un sac en vue de son chargement, et un tapis pour évacuer ledit sac chargé, ledit distributeur comportant une plaque d'arrêt telle que caractérisée ci-dessus, en combinaison avec le support.

Le dispositif de distribution peut en outre comporter une courroie cannelée.

L'invention sera mieux comprise à l'aide de la description d'un mode de réalisation non limitatif, faite en liaison avec les figures annexées ci-après :
- Figure 1a : vue de la partie supérieure d'une liasse de sacs, selon l'invention,
- Figure 1b : vue de la partie supérieure d'une liasse de sacs de l'art antérieur,
- Figure 2 : vue d'ensemble du support d'une liasse de sacs,
- Figure 3 : vue d'ensemble d'une plaque d'arrêt nécessaire au perfectionnement du dispositif,
- Figure 4 : vue d'ensemble d'un dispositif selon l'invention en fonctionnement.
- Figure 5 croquis montrant le dispositif d'entraînement des sacs.

On se reporte d'abord à la figure 1 qui montre la partie haute d'une liasse de sacs (1), présentant chacun classiquement deux bretelles (2) avec chacune une perforation (3) pour le passage d'une broche (14) du support de distributeur visible en figures 2 et 4, et une patte centrale de liassage (4) avec un orifice (5) prévu pour l'accrochage sur un axe-support (20) du distributeur (10) visible en figure 2.

Les figures 1a (invention) et 1b (art antérieur) mettent en évidence les modifications selon l'invention, de la partie haute du sac.

Selon l'invention :
- La forme des prédécoupes dont la concavité de la prédécoupe (21) est tournée vers le fond du sac, contrairement à celle (21a) des sacs de l'art antérieur qui était tournée vers les bretelles.
- L'écartement des points d'attache et la forme concave permettent à la partie supérieur du sac de se plier au moment de l'évacuation du sac ; ainsi la face arrière du sac évacué et la face avant du sac suivant peuvent glisser sous la plaque d'arrêt (7) après rupture des points d'attache.
- La forme concave oriente les points d'attache vers le centre du fond du sac (position de la charge) et permet ainsi une transmission directe de l'effort pour rompre les points d'attache. Le détachement en est facilité.
- La taille des points d'attache est diminué pour permettre un détachement du sac avec un chargement inférieur à 1 kg.

Un distributeur (9) selon l'invention se compose d'un support (10) et d'une plaque d'arrêt (7) (figure 4).

Ledit support (10) est formé d'une plaque verticale ou fond (19) sur laquelle sont fixées ou soudées (voir figure 2) :
- Deux broches (14) inclinées vers le bas selon un angle α par rapport à l'horizontale (de préférence environ 15°) et terminées chacune par un segment horizontal (14a), leur longueur étant sensiblement égale aux ¾ du demi-périmètre d'un sac.
- Un axe-support (20) central pour coopérer avec les orifices (5) des pattes.
- Une butée (13) centrale, située au-dessus de l'axe-support (20), pour empêcher un retrait inopportun de la plaque d'arrêt (7) décrite ci-après et lui servant d'appui.

Par ailleurs, par rapport au distributeur d'origine, le distributeur selon l'invention comporte une plaque d'arrêt (7) (figure 3) qui permet, par sa forme et son implantation, de garantir la fiabilité de l'ensemble (distributeur et sacs).

Une plaque d'arrêt (7) présente (voir figure 3) :
- Un orifice central (8) avec une rainure (22) verticale pour un positionnement sur l'axe-support (20), le blocage de la plaque pouvant être réalisé par vissage d'un écrou. Ces moyens de positionnement (8) (22) (13) ne sont pas limitatifs et sont donnés à titre d'exemple, la plaque pourrait être également pivotante.
- Un pli supérieur (11) à 90° environ vers l'arrière, pour maintenir les pattes (4), parallèlement à la plaque verticale (19) du distributeur, à une distance optimale et assurant le bon fonctionnement du système (figure 4).
- Un pli inférieur (12) incliné légèrement à environ 15° vers l'avant du distributeur pour faciliter le dégagement des sacs.
- Deux taquets d'appui (23) de part et d'autre de la rainure (22).

La plaque d'arrêt (7) a une largeur inférieure à l'écartement des points d'attache (6)

La figure 4 montre une liasse de sacs (1) suspendus par les perforations (3) sur les deux broches (14) d'un distributeur, et par les orifices (5) des pattes de liassage sur le support central (10). Lesdites pattes de liassage sont plaquées contre le fond (19) par les taquets (23) de la plaque d'arrêt (7).

Un premier sac (16), évacué sur un tapis (15) est déjà rempli. Il rompt les points d'attache de sa face arrière et les points d'attache de la face avant du sac suivant (17) par l'intermédiaire du ou des points de colle. Sa face arrière, encore maintenue par collage avec la face avant du sac suivant (17) entraîne celle-ci. Ceci a pour effet d'ouvrir le sac suivant (17) car sa face arrière est encore retenue par la plaque d'arrêt (7) et les points d'attache (6), ainsi que par le blocage des bretelles sur les broches (14).

On peut avantageusement compléter le système ainsi décrit par l'apport d'une courroie d'entraînement complémentaire (18) cannelée, centrale et escamotable (suivant le schéma de la figure 5) qui empêche tout glissement du sac rempli sur le tapis (15)

Le fonctionnement de l'ensemble (sacs et distributeur) ainsi modifié est fiable avec une bonne ouverture des sacs et une suppression des départs en chapelets ou en accordéon quelque soient le poids ensaché et les variations des points de colle.

## Revendications

1. Distributeur pour des sacs à bretelles de préhension comportant chacune une perforation (3), sacs reliés ensembles par une patte de liassage (4) comportant elle-même un orifice central (5), ainsi que par un ou plusieurs points d'attache, distributeur comportant un support (10) formé d'une plaque-support verticale (19) avec deux broches (14) sur lesquelles on suspend des sacs par leurs perforations (3), **caractérisé en ce que** le distributeur comporte, en combinaison avec le support (10), une plaque d'arrêt (7) de largeur inférieure à l'écartement des points d'attache (6) du sac et présentant un pli supérieur (11) à 90° environ vers l'arrière, pour la maintenir, parallèlement à la plaque verticale (19) du distributeur.

2. Distributeur selon la revendication 1 **caractérisé en ce que** le support (10) comporte en plus des broches (14) et sur la plaque support verticale (19) un axe-support (20) central coopérant avec les orifices (5) des pattes de liassage (4).

3. Distributeur selon la revendication 2 **caractérisé en ce que** le support (10) comporte en outre une butée centrale (13) située au-dessus de l'axe-support (20) servant d'appui à la plaque d'arrêt (7).

4. Distributeur selon l'une des revendications 1 à 3 **caractérisé en ce que** les broches (14) sont inclinées selon un angle α par rapport à l'horizontale et terminées chacune par un segment horizontal (14a).

5. Distributeur selon la revendication 4 **caractérisé en ce que** l'angle α vaut environ 15°.

6. Distributeur selon l'une des revendications 1 à 5 **caractérisé en ce que** la plaque d'arrêt (7) présente en outre :
- Un pli inférieur (12) incliné légèrement vers l'avant du distributeur pour faciliter le dégagement des sacs.
- Deux taquets d'appui (23).

7. Distributeur selon la revendication 6, **caractérisé en ce que** la plaque d'arrêt comporte en outre un orifice central (8) avec une rainure (22).

8. Ensemble (sacs-distributeur de sacs), les sacs étant du type sac à bretelles de préhension comportant chacune une perforation (3) reliés ensemble par une patte de liassage (4) comportant elle-même un orifice central (5) ainsi que par un ou plusieurs points d'attaches, **caractérisé d'une part en ce que** la forme du haut de ce type de sac présente une concavité (21) de la prédécoupe tournée vers le fond du sac, et en ce que la taille du point d'attache est apte à permettre un détachement dudit sac avec un chargement inférieur à 1 kg, et d'autre part en ce que le distributeur est un distributeur selon l'une des revendications 1 à 7.

9. Dispositif de distribution dit «ensachage-caissière » du type comportant un distributeur de sacs permettant d'ouvrir automatiquement un sac en vue de son chargement, et un tapis pour évacuer ledit sac chargé, **caractérisé en ce que** le distributeur est un distributeur selon l'une des revendications 1 à 7.

10. Dispositif selon la revendication 9 **caractérisé en ce qu'**il comporte en outre une courroie cannelée (18).

## Patentansprüche

1. Ausgabevorrichtung für Beutel mit Tragegriffen, von denen jeder ein Loch (3) aufweist, wobei die Beutel durch eine Bündelungslasche (4), die eine zentrale Öffnung (5) aufweist, sowie durch einen oder mehrere Befestigungspunkte zusammen gehalten werden, und wobei die Ausgabevorrichtung einen Träger (10) aufweist, der durch eine senkrechte Trägerplatte (19) mit zwei Dornen (14) gebildet ist, auf denen die Beutel mit ihren Löchern (3) aufgehängt werden, **dadurch gekennzeichnet, dass** die Ausgabevorrichtung eine mit dem Träger (10) kombinierte Halteplatte (7) aufweist, deren Breite kleiner als der Abstand zwischen den Befestigungspunkten (6) des Beutels ist und die einen oberen abgewinkelten Abschnitt (11) aufweist, der, um die Halteplatte (7) parallel zur vertikalen Platte (19) der Ausgabevorrichtung zu halten, sich unter einem Winkel von 90° nach hinten erstreckt.

2. Ausgabevorrichtung nach Anspruch 1, **dadurch gekennzeichnet, dass** der Träger (10) zusätzlich zu den Dornen (14) und auf der vertikalen Trägerplatte (19) eine zentrale Tragachse (20) aufweist, die mit den Öffnungen (5) der Bündelungslaschen (4) zusammenwirkt.

3. Ausgabevorrichtung nach Anspruch 2, **dadurch gekennzeichnet, dass** der Träger (10) außerdem einen zentralen Anschlag (13) aufweist, der über der zentralen Tragachse (20) angeordnet ist und der Abstützung der Halteplatte (7) dient.

4. Ausgabevorrichtung nach einem der Ansprüche 1 bis 3, **dadurch gekennzeichnet, dass** die Dorne (14) gegenüber der Horizontalen unter einem Winkel a geneigt sind und jeder mit einem horizontalen Segment (14a) endet.

5. Ausgabevorrichtung nach Anspruch 4, **dadurch gekennzeichnet, dass** der Winkel a ungefähr 15° beträgt.

6. Ausgabevorrichtung nach einem der Ansprüche 1 bis 5, **dadurch gekennzeichnet, dass** die Halteplatte (7) außerdem aufweist:
Einen unteren abgewinkelten Abschnitt (12), der leicht zum Vorderteil der Ausgabevorrichtung geneigt ist, um das Entnehmen der Beutel zu erleichtern.
Zwei Abstützerhebungen (23).

7. Ausgabevorrichtung nach Anspruch 6, **dadurch gekennzeichnet, dass** die Halteplatte (7) außerdem eine zentrale Öffnung (8) mit einem Schlitz (22) aufweist.

8. Baugruppe (Beutel-Ausgabevorrichtung für Beutel), wobei die Beutel vom Typ Beutel mit Tragegriffen sind, von denen jeder eine Perforierung (3) aufweist und die durch eine Bündelungslasche (4), die eine zentrale Öffnung (5) aufweist, sowie durch einen oder mehrere Befestigungspunkte zusammen gehalten werden, **dadurch gekennzeichnet, dass** einerseits die Form des Oberteils dieses Beuteltyps einen konkaven Ausschnitt (21) aufweist, der auf den Beutelboden gerichtet ist, und die Größe des Befestigungspunktes eine Entnahme des genannten Beutels mit einem Ladegut ermöglicht, das niedriger als 1 kg ist, und dass andererseits die Ausgabevorrichtung eine Ausgabevorrichtung nach einem der Ansprüche 1 bis 7 ist.

9. Vorrichtung zur Ausgabe, genannt "Eintüten durch Kassiererin", des Typs, der eine Ausgabevorrichtung, die ein automatisches Öffnen des Beutels zum Zweck seines Füllens ermöglicht, und ein Band zum Mitnehmen des genannten gefüllten Beutels aufweist, **dadurch gekennzeichnet, dass** die Ausgabevorrichtung eine Ausgabevorrichtung nach einem der Ansprüche 1 bis 7 ist.

10. Vorrichtung nach Anspruch 9, **dadurch gekennzeichnet, dass** die vorrichtung außerdem einen kannelierten Riemen (18) aufweist.

## Claims

1. Dispenser for bags having gripping handles, each handle comprising a perforation (3), said bags being interconnected by a bundle tab (4), itself comprising a central orifice (5), as well as by one or a plurality of attachment points, said dispenser comprising a support (10) formed by a vertical support plate (19) provided with two rods (14), on which bags are suspended by their perforations (3), **characterised in that** the dispenser comprises, in combination with the support (10), a stop plate (7) with a width which is smaller than the spacing between the attachment points (6) of the bag and having an upper portion (11) bent at about 90° towards the rear, to keep it parallel to the vertical plate (19) of the dispenser.

2. Dispenser according to claim 1, **characterised in that** the support (10) also comprises rods (14) and, on the vertical support plate (19), a central support spindle (20) which co-operates with the orifices (5) of the bundle tabs (4).

3. Dispenser according to claim 2, **characterised in that** the support (10) also comprises a central abutment (13) situated above the support spindle (20) serving as a support for the stop plate (7).

4. Dispenser according to one of claims 1 to 3, **characterised in that** the rods (14) are inclined at an angle α relative to the horizontal and are each terminated by a horizontal segment (14a).

5. Dispenser according to claim 4, **characterised in that** the angle α is about 15°.

6. Dispenser according to one of claims 1 to 5, **characterised in that** the stop plate (7) also has :
- a lower bent portion (12), which is inclined slightly towards the front of the dispenser to facilitate the release of the bags; and
- two supporting lugs (23).

7. Dispenser according to claim 6, **characterised in that** the stop plate also comprises a central orifice (8) with a groove (22).

8. Assembly (bags and bag dispenser), the bags being of the bag type having gripping handles, each handle comprising a perforation (3), said bags being interconnected by a bundle tab (4), itself comprising a central orifice (5), as well as by one or a plurality of attachment points, characterised on the one hand in that the shape of the top of this type of bag has a concavity (21) for the precut-out portion which is orientated towards the bottom of the bag, and in that the size of the attachment point is capable of permitting a detachment of said bag with a load of less than 1 kg, and on the other hand in that the dispenser is a dispenser according to one of claims 1 to 7.

9. So-called "till-bagging" dispensing device of the type comprising a bag dispenser permitting a bag to be opened automatically ready to be loaded, and a conveyor for discharging said loaded bag, **characterised in that** the dispenser is a dispenser according to one of claims 1 to 7.

10. Dispenser according to claim 9, **characterised in that** it also comprises a ribbed belt (18).
